# FASCICULE DE BREVET EUROPEEN

(11) **EP 0 094 904 B1**
(45) Date de publication et mention de la délivrance du brevet: **30.10.1985**
(21) Numéro de dépôt: 83810162.4
(22) Date de dépôt: 18.04.1983
(51) Int. Cl.: B41J 35/36

(54) **Dispositif de détection de la fin du ruban pour machine à écrire**
Farbbandende-Detektor für Schreibmaschinen
End-of-ribbon sensor device for typewriters

(30) Priorité: 14.05.1982 CH 3005/82
(43) Date de publication de la demande: 23.11.1983
(73) Titulaire: HERMES PRECISA INTERNATIONAL S.A., CH-1400 Yverdon (CH)
(72) Inventeur: Guillaume, Errick, CH-1510 Moudon (CH)
(74) Mandataire: Ardin, Pierre

## Description

La présente invention concerne un dispositif de détection de la fin du ruban pour machines à écrire ayant une cassette constituée par un boîtier renfermant une bobine débitrice sur laquelle le ruban est enroulé et une bobine réceptrice destinée à coopérer avec des moyens d'entraînement et destinée à recevoir le ruban utilisé, le dispositif comportant un lecteur optique comprenant une source lumineuse pour éclairer une portion dudit ruban et un détecteur pour détecter le flux lumineux provenant de cette portion de ruban.

Les machines à écrire modernes comportent fréquemment une mémoire pour enregistrer des textes. L'impression des textes mémorisés est alors effectuée de manière automatique sans intervention d'un opérateur. Lorsque le ruban d'impression d'une telle machine arrive à sa fin au cours de l'impression d'un texte mémorisé, il est nécessaire que l'opération d'impression soit arrêtée automatiquement et que l'opérateur soit averti qu'un changement de cassette doit être effectué.

Certaines machines comportent à cet effet un lecteur optique destiné à détecter la fin du ruban d'impression par exemple US-A-4 115 013. Ce lecteur comprend généralement une source lumineuse et un détecteur photoélectrique disposé en regard de la source. Lors d'un changement de cassette, il est alors nécessaire d'introduire le ruban d'impression entre la source et le détecteur. Cette opération de mise en place nécessite un soin particulier et il arrive que les éléments du lecteur optique soient endommagés lors d'un changement du ruban.

Un autre inconvénient réside dans le fait que, après une utilisation prolongée de la machine, aussi bien la source lumineuse que le détecteur sont soit couverts par un dépôt d'encre provenant du ruban ou par la poussière, soit endommagés par le passage prolongé du ruban à impression. Le bon fonctionnement du lecteur peut dans ce cas être perturbé.

La présente invention a pour but de remédier à ces inconvénients et comporte, à cet effet, une cassette comprenant un organe conducteur de flux lumineux venu d'une pièce avec le boîtier, cet organe étant destiné à amener le flux lumineux provenant de ladite portion éclairée du ruban vers le détecteur.

La cassette selon l'invention facilite la mise en place du ruban. En outre, le lecteur optique ne risque pas d'être endommagé lors de la mise en place du ruban et comme on dispose d'un nouvel organe conducteur de flux lumineux chaque fois que l'on procède à un changement de cassette, la détection de fin de ruban n'est pas perturbée par des dépôts nuisibles.

Le dessin annexé illustre schématiquement et à titre d'exemple une forme d'exécution d'une cassette à ruban d'impression selon le dispositif de la présente invention.
La figure 1 en est une vue en plan, le boîtier étant ouvert afin de montrer les différents éléments constituant cette cassette.
La figure 2 est une vue latérale éclatée suivant la direction B de la figure 1.
La figure 3 est une coupe suivant C-C de la figure1.
La figure 4 est une section suivant D-D de la figure 1.

La cassette à ruban comprend un boîtier 1 comportant un couvercle 3 s'adaptant sur un fond 2, une bobine débitrice 4 sur laquelle un ruban d'impression 6 est enroulé et une bobine réceptrice 5 autour de laquelle le ruban usagé s'enroule.

La bobine débitrice 4 est superposée coaxiale- ment à la bobine réceptrice 5, qui est entraînée en rotation par des moyens d'entraînement 7 extérieurs à la cassette.

La bobine débitrice 4 comporte des moyens de freinage pour produire une certaine tension du ruban 6 d'impression. Ces moyens de freinage sont constitués par un fil d'acier ressort 8 comportant une boucle de freinage 31 agissant sur le moyeu 12 de la bobine débitrice 4, d'une extrémité 9 ancrée dans le boîtier, d'une extrémité 10 comportant un bec 11. Le ruban 6 d'impression forme une boucle passant autour de l'extrémité 10 pliée du fil d'acier 8 guidé en hauteur par le bec 11 avant d'être entraîné sur le guide 13 et à travers le lecteur optique 14.

Lorsque le ruban 6 est tendu par les moyens d'entraînement 7 agissant sur la bobine réceptrice 5, la tension du ruban dans la boucle 10 tend à ouvrir la boucle de freinage 31 de sorte que le ruban 6 peut se dérouler. A l'arrêt des moyens d'entraînement 7, la boucle de freinage 31 coopère avec le moyeu 12 pour freiner la bobine débitrice 5.

Le lecteur optique 14 destiné à détecter la fin du ruban 6 comprend une source lumineuse 15, un détecteur optoélectronique 16 et un organe conducteur de lumière 17. La source 15 et le détecteur 16 sont fixés sur la machine à écrire, tandis que l'organe 17 est venu d'une pièce avec le fond 2 du boîtier 3 de la cassette.

Cet organe est constitué par deux guides de lumières 18 et 19 de forme prismatique. Les extrémités supérieures des deux guides comportent deux faces orientées sensiblement à 45° de l'axe des guides de façon à réfléchir la lumière de l'un des guides vers l'autre. Le ruban d'impression 6 passe entre les deux faces supérieures des guides de lumières 18 et 19. Il est normalement opaque, mais possède une terminaison transparente. Lorsque cette terminaison atteint le lecteur optique 17, le flux lumineux provenant de la source 15 est transmis par le ruban et l'autre guide 19 pour atteindre le détecteur optoélectronique 16.

Ce dernier émet à ce moment un signal, susceptible d'agir, après amplification adéquate, d'une part sur un interrupteur non illustré permettant l'arrêt de l'impression et d'autre part sur un dispositif de signalisation optique ou sonore, non illustré.

Le boîtier 1 comporte deux prolongements 20 et 21 dont les extrémités sont ouvertes et comportent des pièces de guidage 22 et 23. La portion de ruban 6 se trouvant à l'extérieur du boîtier 1 entre les pièces de guidage 22 et 23 est destinée à être engagée dans une fourchette et un guide ruban, non représentés, d'une machine à écrire prévue pour recevoir la cassette. Le ruban passe ensuite sur une pièce de guidage 24 et est enroulé sur la bobine réceptrice 5. La cassette comporte un organe de bloquage 25 de la bobine réceptrice 5 destiné à empêcher le déroulement de cette dernière, lorsque la cassette est retirée de la machine à écrire. Cet organe est constitué par un levier 26 comportant un bec 27 destiné à s'engager entre les dents 28 d'une roue dentée 29 angulairement solidaire de la bobine réceptrice 5. Le levier 26 est constitué en une matière élastique, par exemple une résine synthétique, et est venu d'une pièce avec le fond 2 du boîtier 1. Il est agencé de façon à appuyer son bec 27 de manière souple contre la denture 28. Lors du montage de la cassette sur la machine à écrire une pièce 30 solidaire du mécanisme de fixation de la cassette, non illustré, permet d'écarter le bec 27 de la denture 28 contre l'action de la force élastique exercée par le levier 26.

Il est bien entendu que le mode de réalisation décrit ci-dessus ne présente aucun caractère limitatif et qu'il peut recevoir toutes modifications désirables sans sortir pour cela du cadre de l'invention.

En particulier, l'organe conducteur de lumière 17 pourrait être réalisé par deux guides de lumières incurvées à section circulaire, deux des extrémités des deux guides étant disposées en regard l'une de l'autre et les deux autres extrémités étant disposées en regard de la source lumineuse, respectivement du détecteur.

## Revendications

1. Dispositif de détection de la fin du ruban pour machines à écrire ayant une cassette constituée par un boîtier renfermant une bobine débitrice sur laquelle le ruban est enroulé et une bobine réceptrice destinée à coopérer avec des moyens d'entraînement et destinée à recevoir le ruban utilisé, le dispositif comportant un lecteur optique comprenant une source lumineuse pour éclairer une portion dudit ruban et un détecteur pour détecter le flux lumineux provenant de cette portion de ruban, caractérisé en ce que la cassette comprend un organe (17) conducteur de flux lumineux venu d'une pièce avec le boîtier (1), cet organe étant destiné à amener le flux lumineux provenant de ladite portion éclairée du ruban (6) vers le détecteur (16).

2. Dispositif selon la revendication 1, caractérisé en ce que ledit organe (17) est constitué par deux guides de lumières (18, 19) venus d'une pièce avec le boîtier (1), l'un (18) étant agencé de façon à amener le flux lumineux émis par la source lumineuse (15) en regard du ruban (6), l'autre (19) étant agencé de façon à conduire au détecteur (16) le flux lumineux ayant traversé le ruban.

3. Dispositif selon la revendication 2, caractérisé en ce que les deux guides de lumières (18,19) sont constitués par deux corps prismatiques parallèles dont les extrémités supérieures comportent deux faces orientées sensiblement à 45 degrés de l'axe .desdits corps, de façon à réfléchir la lumière de l'un (18) des guides vers l'autre (19), ledit ruban (6) se déplaçant entre lesdites deux faces.

## Claims

1. Detection device for the end of a ribbon for typewriters having a cassette comprising a case including a supply spool on which the ribbon is wound and a receiving spool intended to cooperate with drive means and intended to receive the used ribbon, the device including an optical reader comprising a source of light to illuminate a portion of said ribbon and a detector to detect the flow of light coming from this illuminated portion of the ribbon, characterized in that the cassette comprises a member (17) for conducting a luminous flow forming one piece with the case (1), this member being intended to lead the flow of light coming from said lighted portion of the ribbon (6) toward the detector (16).

2. Device according to Claim 1, characterized in that said member (17) comprises two light guides (18, 19) forming one piece with the case (1), one (18) being disposed in a manner so as to lead the flow of light emitted by the light source (15) opposite the ribbon (6), the other (19) being disposed in such a manner as to conduct the flow of light which has traversed the ribbon to the detector (16).

3. Device according to Claim 2, characterized in that the two light guides (18,19) are constituted by two parallel prismatic bodies whose upper ends include two faces oriented substantially 45° to the axis of said bodies so as to reflect the light from one (18) of said guides towards the other guide (19), said ribbon (6) being moved between said two faces.

## Patentansprüche

1. Vorrichtung zur Ermittlung des Farbbandendes für Schreibmaschinen, welche eine Kassette aufweisen, die aus einem Gehäuse besteht, das eine Abwickelspule, auf der das Farbband aufgerollt ist, und eine mit Antriebsmitteln zusammenarbeitende und zur Aufnahme des gebrauchten Bandes dienende Aufwickelspule enthält, wobei die Vorrichtung einen optischen Ableser aufweist, der aus einer Lichtquelle zur Belichtung eines Teilstücks des Bandes und einem Detektor zur Aufnahme des von dem Bandteilstück kommenden Lichtstromes besteht, dadurch gekennzeichnet, dass die Kassette ein Lichtstrom leitendes Organ (17) aufweist, das aus einem Stück mit dem Gehäuse (1) gebildet ist, wobei dieses Organ dazu dient, den von dem benannten belichteten Teilstück des Bandes (6) kommenden Lichtstrom zum Detektor (16) zu leiten.

2. Vorrichtung gemäss Anspruch 1, dadurch gekennzeichnet, dass das benannte Organ (17) aus zwei Lichtleitern (18, 19) besteht, die aus einem Stück mit dem Gehäuse (1) gebildet sind, wobei der eine (18) so angeordnet ist, dass er den von der Lichtquelle (15) ausgestrahlten Lichtstrom zum Band (6) führt, und der andere (19) so angeordnet ist, dass er den durch das Band gedrungene Lichtstrom zum Detektor (16) führt.

3. Vorrichtung gemäss Anspruch 2, dadurch gekennzeichnet, dass die zwei Lichtleiter (18, 19) von zwei parallelen prismatischen Körpern gebildet werden, welche an ihren oberen Enden zwei Flächen aufweisen, die zur Achse der benannten Körper unter einen Winkel von merklich 45° in der Weise geneigt sind, dass das Licht von einem Körper (18) zum anderen (19) reflektiert wird, wobei das benannte Band (6) zwischen diesen beiden Flächen durchläuft.
